# FASCICULE DE BREVET EUROPEEN

(11) **EP 0 065 899 B1**
(45) Date de publication et mention de la délivrance du brevet: **05.12.1984**
(21) Numéro de dépôt: 82400819.7
(22) Date de dépôt: 04.05.1982
(51) Int. Cl.: E03D 9/10

(54) **Water-closet à évacuation mécanique comportant une chambre d'évacuation accessible et démontable depuis l'intérieur de la cuvette du water-closet**
Wasserklosett mit mechanischer Entleerung und mit einem zugänglichen und demontierbaren Entleerungszimmer im Klosettbecken
Water closet with mechanical evacuation having an accessible and removable evacuation chamber inside the toilet bowl

(30) Priorité: 08.05.1981 FR 8109212
(43) Date de publication de la demande: 01.12.1982
(73) Titulaire: Ragot, Claude, F-56500 Locmine (FR)
(72) Inventeur: Ragot, Claude, F-56500 Locmine (FR)
(74) Mandataire: Wagret, Jean-Michel (FR)

## Description

La présente invention concerne un water-closet du type à broyeur et comportant une chambre de broyage communiquant avec le fond de la cuvette du water-closet, la chambre contenant des moyens, notamment un rotor, en vue de provoquer, d'une part, la réduction des matières à évacuer en suspension dans l'eau et, d'autre part, leur mise en mouvement circulaire permettant, par un effet de pompe centrifuge, le refoulement de l'eau et des matières en suspension et leur évacuation vers l'extérieur.

Les water-closets à évacuation forcée de ce type, comme dans le brevet US-A No 3259917, présentent des avantages notables; pour une consommation d'énergie pratiquement nulle, ils permettent d'installer un poste de toilette avec siège de water-closet dans des endroits qui ne se trouvent pas reliés à une évacuation de grand diamètre du type tout-à-l'égout.

Le refoulement des matières en suspension dans l'eau étant propulsé mécaniquement, on peut disposer de telles installations en contrebas, par exemple dans une cave ou dans des endroits où la conduite d'évacuation doit remonter pour passer un seuil ou encore lorsque le poste sanitaire est loin de son point d'évacuation.

En outre, les appareils de ce type nécessitent une consommation extrêmement réduite d'eau par rapport aux installations de toilette à évacuation par chasse d'eau.

Les dispositifs à broyeur présentent cependant des inconvénients lorsque, comme c'est fréquem- ment le cas, les utilisateurs se servent du poste sanitaire pour évacuer des matières non broyables.

Cela se rencontre souvent dans les collectivités, hôtels, lieux publics, etc.: l'utilisateur, de passage ou irresponsable, ou encore ignorant les conditions spécifiques d'utilisation d'une évacuation à broyeur, a tendance à se débarrasser d'objets divers qui sont souvent mal «digérés» par l'appareil.

On assiste alors à des accidents tels que le blocage fréquent du rotor, la rupture de certaines des pièces du rotor; on voit également des organes ou des corps étrangers qui ont pu être refoulés dans la canalisation d'évacuation par le broyeur se trouver bloqués dans un coude ou un rétreint de la canalisation d'évacuation et provoquer l'obturation de cette dernière, accident d'autant plus difficile à réparer qu'il est pratiquement impossible de détecter à quel endroit la canalisation se trouve ainsi bouchée.

Dans le cas, moins grave, où l'obturation se situe au niveau du broyeur, la réparation est néanmoins délicate, car elle nécessite le démontage de l'ensemble du broyeur qui est situé sous la cuvette ou en partie arrière et qui n'est pas facilement accessible.

Dans ces conditions, les dispositifs connus visant à empêcher l'entraînement de corps étrangers vers la conduite d'évacuation de petit diamètre, qui sont par exemple constitués d'un panier formant filtrage situé dans la chambre de broyage et permettant le passage des matières broyées mais non des corps durs ou étrangers, ne donnent pas satisfaction dans la mesure où il reste nécessaire, en cas de jet par l'utilisateur d'un corps dur dans la cuvette, de démonter l'ensemble du broyeur, depuis la face arrière et la partie inférieure de la cuvette, afin d'accéder à la chambre de broyage, et de dégager de l'intérieur du panier le corps étranger.

L'invention vise à remédier à ces inconvénients et permet d'assurer des conditions de parfaite efficacité au dispositif d'évacuation de cuvette de water-closet par entraînement forcé, notamment par broyeur.

L'invention évite, d'une part, l'entraînement vers la conduite d'évacuation de corps qui risqueraient de provoquer une obturation de cette conduite; et, au cas où un tel corps aurait été jeté et serait resté dans la chambre de broyage, l'invention permet de le retirer immédiatement et sans difficulté en évitant toute opération de démontage long, fastidieux et délicat nécessairement réservée à un professionnel.

A cet effet, l'invention concerne un water-closet du type constitué d'une cuvette alimentée en eau et dont le fond communique par un passage avec une chambre inférieure munie de moyens amovibles de broyage et d'entraînement des matières vers un conduit d'évacuation, caractérisé en ce que lesdits moyens amovibles de broyage et d'entraînement, d'une part, et le passage entre la cuvette et ladite chambre de broyage, d'autre part, sont prévus avec une configuration et des dimensions permettant le déplacement desdits moyens de broyage et d'entraînement depuis la chambre de broyage vers le fond de la cuvette, à travers ledit passage en permettant ainsi d'accéder aux moyens de broyage et d'entraînement depuis le fond de la cuvette et de procéder au démontage, au retrait et au remontage desdits moyens par la face ouverte de la cuvette.

De préférence, le passage entre la cuvette et la chambre inférieure ou chambre de broyage est partiellement obturé, en position de fonctionnement, par une cloison d'obturation amovible et verrouillable sur le fond de la cuvette, cette cloison étant pourvue sensiblement en son centre d'une ouverture de diamètre limité pour permettre l'évacuation de l'eau d'entraînement et des matières depuis l'espace intérieur de la cuvette vers la chambre de broyage.

D'autres caractéristiques et avantages de l'invention ressortiront encore de la description qui suit et qui est donnée en rapport avec une forme de réalisation particulière présentée à titre d'exemple non limitatif et en se référant aux dessins annexés.
La fig. 1 représente une vue en coupe longitudinale de la cuvette de water-closet et du broyeur associé selon l'invention.
La fig. 2 représente une vue en plan de ladite cuvette.

Selon les figures, le siège comporte une cuvette 1 alimentée en eau par tout dispositif convenable, et notamment par le dispositif à effet antiaspiration tel que décrit dans la demande de brevet français déposée ce jour par la titulaire.

La cuvette est de forme extérieure traditionnelle; son fond 2 présente en partie basse une solution de continuité définie par les bords 3, 3' de contour circulaire.

La solution de continuité 2 prévue sur le fond de la cuvette occupe un diamètre sensiblement égal à la moitié de la longueur de ladite cuvette. Cette valeur n'étant pas caractéristique, il reste nécessaire que la solution de continuité permette, ainsi qu'on l'exposera plus loin, le passage et l'enlèvement des moyens de broyage et d'entraînement depuis l'intérieur de la cuvette de façon à permettre la maintenance et l'entretien de l'appareil et la réparation de tous les accidents décrits ci-dessus, notamment la présence non désirée de corps durs ayant pénétré dans la chambre de broyage et d'évacuation.

Sous la paroi inférieure de la cuvette 1, et immédiatement sous les bords 3 de la solution de continuité 2, est positionné un boîtier de forme générale cylindrique 4 dont les bords supérieurs verticaux 5 viennent s'ajuster immédiatement sous les bords 3 de la solution de continuité de la cuvette, un joint d'étanchéité 6 étant interposé.

Le boîtier 4 qui est ouvert sur sa partie supérieure constitue et définit la chambre de broyage 26.

Le fond 7 du boîtier est solidaire par un jeu d'écrou et boulon 8, 8' du moteur électrique 9.

L'axe d'entraînement 10 venu du moteur 9 traverse le fond 7 du boîtier 4 et déborde à l'intérieur de la chambre de broyage pour recevoir le rotor 11.

Le rotor 11 est constitué par un disque 12 dont le centre est associé à une cuvette renversée, l'ouverture étant tournée vers le bas, et cette cuvette 13 est apte à être emboîtée sur le pivot constitué par l'extrémité de l'arbre tournant 10.

Le disque 12 comporte à sa périphérie des palettes radiales 14 et 14' de type connu et permettant l'entraînement en rotation de l'ensemble fluide contenu à l'intérieur de la chambre de broyage et l'évacuation par la conduite 15 raccordée tangentiellement à la base de la chambre de broyage, de façon connue.

Des moyens d'étanchéité connus 16 sont disposés sur l'arbre tournant 10 de façon à éviter toute fuite de liquide depuis la chambre de broyage 26 vers le moteur; sous le fond 7 du boîtier, et sur l'arbre 10, on a en outre interposé une rondelle ou disque de protection 17, qui est montée solidaire de l'axe 10 et s'oppose à l'écoulement de liquide le long de l'arbre, la mise en rotation du moteur, à l'occasion de chaque fonctionnement de l'appareil, assurant la projection vers l'extérieur des quelques gouttelettes qui auraient pu accidentellement s'infiltrer depuis le fond du boîtier et le long de l'arbre 10.

La solution de continuité 2 par laquelle la cuvette 1 communique avec la chambre de broyage 26 (constituée par le boîtier 4) est occupée, en position de fonctionnement, par une cloison d'obturation partielle 18 (interrompue en son centre par un jeu de fentes radiales 32, 33, 34) rendue solidaire de la jupe verticale 19 qui pénètre dans la chambre de broyage sensiblement jusqu'au niveau du disque 12.

La jupe 19 et le disque 12 sont pourvus de perforations formées de crevés dans la paroi, de préférence métallique, respectivement de la jupe et du disque, et ces crevés 28, 29, 30, 31 sont rabattus vers l'intérieur de la chambre; ainsi ces crevés constituent, d'une part, des aspérités qui facilitent l'opération de réduction et de dilacération des matières entraînées en rotation dans la chambre de broyage et projetées par conséquent contre la paroi de la jupe, l'ensemble formant ainsi une râpe; et, d'autre part, ces crevés définissent des ouvertures, de calibre déterminé, permettant le passage de l'eau chargée de matières en suspension, tout en s'opposant au passage, depuis l'intérieur de la chambre vers l'évacuation 15, de corps durs ou étrangers qui risqueraient d'obturer la canalisation de sortie 15.

Ainsi, le disque 12 et la jupe 19 forment, d'une part, une râpe rendant particulièrement efficace et rapide le broyage et, d'autre part, définissant un panier de filtration ou dégrilleur s'opposant au passage de corps parasites.

L'ensemble cloison d'obturation partielle 18 et jupe 19 est inséré de façon amovible à l'intérieur du boîtier constituant la chambre de broyage et peut être bloqué en position, par exemple par insertion des lames radiales 20 sous les butées 21, l'ensemble définissant un système de fixation amovible de type à baïonnette.

Il est ainsi particulièrement facile de dégager l'ensemble constitué par la jupe 19 et la paroi supérieure 18 par simple mouvement de rotation et enlèvement vers le haut.

On accède ainsi à l'intérieur de la chambre de broyage, ce qui permet déjà de retirer très aisément tout corps étranger qui se serait inséré ou serait tombé ou malencontreusement jeté dans la cuvette 1.

Pareillement, après enlèvement de la jupe 19 avec la paroi supérieure 18, il est facile de retirer, toujours par dégagement vertical vers le haut, l'ensemble constitué par le rotor 11 emmanché sur le pivot 10.

Cela permet une opération rapide de nettoyage chaque fois que cela sera nécessaire, quelques minutes suffisant à opérer l'enlèvement et la remise en place des deux organes de broyage et d'entraînement, à savoir la jupe fixe 19 et le rotor 11.

On a avantageusement prévu en outre que l'ouverture centrale située sur la paroi d'obturation partielle 18 et par laquelle le fond de la cuvette communique avec la chambre de broyage 26, lorsque ladite paroi 18 et la jupe 19 sont en position de fonctionnement, peut être également partiellement obturée par un diaphragme de type connu et constitué par exemple par un voile de matière souple telle que le caoutchouc parcouru par des fentes radiales se rejoignant dans leur centre, l'ensemble définissant des lèvres en V susceptibles de s'écarter sous la pression dynamique du fluide lorsque ce dernier est entraîné par le rotor, et ramené immédiatement ensuite en position de fermeture.

Outre l'esthétique avantageuse qu'il procure à l'ensemble, ce diaphragme souple d'obturation évite toute projection parasite accidentelle lorsque le rotor est en fonctionnement.

Il joue un rôle de protection en évitant la tentation de pénétration, par exemple manuelle, lorsque l'ensemble est en fonctionnement.

Le diaphragme souple joue également, ainsi que les expérimentations l'ont démontré, un rôle important en tant qu'écran antibruit procurant un fonctionnement particulièrement silencieux de l'ensemble; on comprend en effet que les vibrations sonores qui sont liées à la mise en rotation du milieu fluide dans la chambre de broyage et à son évacuation par le conduit 15, vibrations qui se développent dans la chambre de broyage, sont étouffées par la présence du diaphragme souple d'autant que, même lorsque les lèvres du diaphragme sont écartées, elles le sont sous la pression du fluide de sorte que l'espace entre les lèvres, en position d'écartement vers le bas, est en réalité occupé par le milieu liquide en position d'évacuation; l'ensemble constitue ainsi un écran solide et liquide s'opposant au passage des vibrations sonores et permettant d'obtenir un fonctionnement particulièrement silencieux.

De façon connue, l'alimentation en eau est obtenue par une électrovanne dont le fonctionnement est couplé avec le fonctionnement du moteur, de sorte que l'arrivée d'eau précède la mise en fonctionnement du rotor et se prolonge au-delà de l'arrêt du rotor en assurant ainsi le maintien d'une certaine quantité d'eau dans le fond de la cuvette.

La fixation de l'ensemble boîtier 4 et moteur 9 peut être obtenue partout moyen; dans l'exemple illustré au dessin, la fixation de l'ensemble boîtier et moteur est obtenue par une vis de blocage inférieure 22 formant vérin de réglage de la mise à hauteur et dont le serrage repousse le moteur vers le haut, ce dernier repoussant à son tour le boîtier qui se trouve ainsi plaqué contre les bords 3 du fond de la cuvette en assurant la pression sur les moyens d'étanchéité 6.

En cas de nécessité, il est facile, par desserrage de la vis 22, de dégager l'ensemble.

La cuvette ainsi réalisée, obturée par la paroi 18 et le diaphragme 23, présente un fond d'aspect continu formant un bassin; et la cuvette peut ainsi être utilisée comme bidet; à cet effet, le fond sensiblement vertical 24 de la cuvette peut comporter une buse 25 éventuellement orientable, procurant un jet directionnel pour les ablutions intimes.

Dans l'exemple de réalisation du dispositif selon l'invention, le moteur est fixé à l'embase de l'ensemble, et l'accès à la chambre de broyage est effectué par enlèvement de la jupe 19 et de la paroi supérieure 18. On comprend qu'il est possible, sans sortir du cadre de l'invention, de concevoir la cuvette, la chambre de broyage et le moteur sous la forme d'un ensemble unitaire amovible, introduit dans un réceptacle (à paroi cylindrique ou conique) par son ouverture supérieure, ledit réceptacle étant alors solidaire de l'embase 27. Cette disposition permet un accès encore plus aisé, notamment au moteur.

## Revendications

1. Water-closet du type constitué d'une cuvette (1 ) alimentée en eau et dont le fond communique par un passage (2) avec une chambre inférieure (26) munie de moyens amovibles de broyage (19) et d'entraînement (12, 14, 14') des matières vers un conduit aval d'évacuation (15), caractérisé en ce que lesdits moyens amovibles de broyage (19) et d'entraînement (12, 14, 14'), d'une part, et le passage (2) entre la cuvette (1 ) et ladite chambre de broyage (26), d'autre part, sont prévus avec une configuration et des dimensions permettant le déplacement desdits moyens de broyage et d'entraînement depuis la chambre de broyage (26) vers le fond de la cuvette (1 ) à travers le passage (2), en permettant ainsi d'accéder aux moyens de broyage et d'entraînement depuis le fond de la cuvette et de procéder au démontage, au retrait et au remontage desdits moyens par la face ouverte de la cuvette.

2. Water-closet selon la revendication 1, dans lequel les moyens de broyage et d'entraînement (12, 19) ont la forme de corps de révolution et le passage (2) a une forme circulaire, et caractérisé en ce que le diamètre maximal des moyens de broyage et d'entraînement est inférieur au diamètre du passage (2), permettant ainsi la sortie desdits moyens par le passage (2) vers l'intérieur de la cuvette.

3. Water-closet selon la revendication 1, caractérisé en ce que le passage (2) entre la cuvette (1 ) et la chambre inférieure ou chambre de broyage (26) est partiellement obturé, en position de fonctionnement, par une cloison d'obturation (18) amovible et verrouillable sur le fond (3) de la cuvette, cette cloison étant pourvue sensiblement en son centre d'une ouverture de diamètre limité pour permettre l'évacuation de l'eau d'entraînement et des matières depuis l'espace intérieur de la cuvette vers la chambre de broyage (26).

4. Water-closet selon la revendication 3, caractérisé en ce que l'ouverture centrale prévue sur la cloison d'obturation (18) partielle et permettant la communication, en position de fonctionnement, entre la cuvette (1 ) et la chambre de broyage (26) est occupée par un diaphragme (23) de type connu en soi et constitué par un voile de matière souple telle que le caoutchouc et pourvu de fentes radiales (32, 33, 34) se rejoignant au centre, les fentes définissant des lèvres en V aptes à s'écarter sous la pression dynamique du flux liquide lors de la mise en rotation du rotor et à revenir élastiquement en position de fermeture, ce diaphragme constituant un écran s'opposant au passage des vibrations sonores depuis le rotor et le conduit d'évacuation vers l'intérieur de la cuvette et l'extérieur.

5. Water-closet selon l'une des revendications 1, 2, 3 ou 4, caractérisé en ce que les moyens de broyage et d'entraînement sont constitués, d'une part, d'un rotor formé d'un disque (12) monté amovible sur l'axe (10) d'un moteur fixe (9) et, d'autre part, d'un stator formé d'une jupe cylindrique (19) monté de façon amovible à l'intérieur de la chambre (26).

6. Water-closet selon l'une des revendications 1 à 5, dans lequel la chambre de broyage (26) est constituée par le boîtier (4) de forme générale cylindrique, caractérisé en ce que ledit boîtier contient intérieurement une jupe cylindrique (19) concentrique au boîtier, la base de la jupe s'étendant vers le bas jusqu'au niveau du rotor (11), avec interposition d'un faible jeu pour permettre la rotation du rotor, le rotor étant constitué d'un disque (12) pourvu à sa périphérie de palettes radiales (14, 14'), les palettes étant disposées à l'extérieur par rapport à la paroi (19) de la jupe, ladite jupe fixe et le disque mobile du rotor étant pourvus de perforations et l'ensemble formant ainsi un panier de filtration s'opposant à l'entraînement de corps durs ou étrangers depuis l'espace intérieur de la chambre (26) vers le conduit d'évacuation 15.

7. Water-closet selon la revendication 5, caractérisé en ce que les perforations prévues sur la paroi de ladite jupe et sur la paroi dudit disque sont constituées par des crevés (28, 29, 30, 31 ) prévus dans lesdites parois, rabattus vers l'intérieur, ces crevés constituant des aspérités et l'ensemble formant ainsi une râpe propre à accélérer la réduction et la dilacération des matières contenues dans la chambre de broyage (26).

8. Water-closet selon l'une des revendications 5 ou 6, caractérisé en ce que ladite jupe (19) concentrique au boîtier (4) est solidaire de la paroi (18) d'obturation partielle occupant le passage (2) entre le fond de la cuvette (1 ) et la chambre de broyage (26), l'ensemble constitué par la cloison d'obturation partielle (18) et ladite jupe (19) étant pourvu de moyens de blocage en position, tels qu'un dispositif de verrouillage à baïonnette (20, 21), sur la paroi du boîtier (4) définissant la chambre de broyage.

9. Water-closet selon l'une quelconque des revendications 1 à 7, dans lequel le moteur (9) d'entraînement du rotor (11 ) est monté verticalement, l'axe d'entraînement (10) étant disposé verticalement vers le haut, et il est solidaire du fond du boîtier (4), l'axe du moteur traversant ce fond, avec interposition de moyens d'étanchéité (16), et débordant à l'intérieur de la chambre de broyage (26), caractérisé en outre en ce que l'ensemble constitué par le moteur (9) et le boîtier (4) est bloqué à force par au moins une vis (22) formant vérin de mise à hauteur intercalé entre l'embase horizontale (27) de la cuvette et le fond du moteur en repoussant le boîtier contre la paroi (3) externe du fond de la cuvette, l'ensemble boîtier et moteur étant ainsi immobilisé en position, tout en étant aisément démontable par desserrage de la vis inférieure.

## Patentansprüche

1. Spülklosett mit einer Schüssel (1), die mit Wasser gespeist wird und durch einen Durchgang (2) mit der unteren Kammer (26) verbunden ist, die mit einer herausnehmbaren Zerkleinerungseinrichtung (19) und einer Mitnahmeeinrichtung (12,14,14') für die Massen versehen ist, die über eine dahinterliegende Leitung (15) ausgestossen werden, dadurch gekennzeichnet, dass die herausnehmbare Zerkleinerungs- (19) und die Mitnahmeeinrichtung (12,14,14') einerseits und der Durchgang (2) zwischen der Schüssel und der Zerkleinerungskammer (26) andererseits derart ausgebildet und bemessen sind, dass die Zerkleinerungs- und die Mitnahmeeinrichtung ausgehend von der Zerkleinerungskammer (26) zum Boden der Schüssel (1) über den Durchgang (2) verschoben werden können, so dass dadurch vom Schüsselboden her ein Zugang zu der Zerkleinerungs- und der Mitnahmeeinrichtung möglich ist, um den Abbau, das Herausnehmen und den erneuten Einsatz der Einrichtungen durch die offene Seite der Schüssel durchzuführen.

2. Spülklosett nach Anspruch 1, in dem die Einrichtungen zum Zerkleinern und Mitnehmen (12, 19) als Drehkörper und der Durchgang (2) kreisförmig ausgebildet sind, dadurch gekennzeichnet, dass der maximale Durchmesser der Einrichtungen zum Zerkleinern und Mitnehmen unter dem Durchmesser des Durchgangs (2) liegt, so dass dadurch die Einrichtungen durch den Durchgang (2) in das Innere der Schüssel austreten können.

3. Spülklosett nach Anspruch 1, dadurch gekennzeichnet, dass der Durchgang (2) zwischen der Schüssel (1 ) und der Innen- oder Zerkleinerungskammer (26) in Betriebsstellung zum Teil durch eine Verschlusswand (18) abgeschlossen ist, die am Boden (3) der Schüssel herausnehmbar und verriegelbar ist und die in ihrem allgemeinen mittleren Teil mit einer Öffnung von begrenztem Durchmesser versehen ist, um ein Austreten des Mitnahme- oder Transportwassers sowie der Massen ausgehend, vom Innenraum der Schüssel, zur Zerkleinerungskammer (26) zu ermöglichen.

4. Spülklosett nach Anspruch 3, dadurch gekennzeichnet, dass die auf der teilweisen Verschlusswand (18) vorgesehene Mittelöffnung, durch die in Betriebsstellung die Verbindung zwischen der Schüssel (1) und der Zerkleinerungskammer (26) hergestellt werden kann, von einem , Diaphragma bekannter Bauart besetzt ist, das aus einer Abdeckung aus elastischem Stoff wie Kautschuk gefertigt ist und radiale Schlitze (32, 33, 34) aufweist, die sich im Mittelpunkt treffen und die die V-förmigen Lippen umgrenzen, die sich unter dem dynamischen Druck des Flüssigkeitsstroms bei undrehenden Rotoren spreizen und elastisch wieder zur Schliessstellung zurückkehren können, wobei das Diaphragma einen Schirm bildet, durch den die Schallvibrationen ausgehend vom Rotor und von der Entleerungsleitung gehindert werden, zum Schüsselinnern und nach aussen weitergeleitet zu werden.

5. Spülklosett nach einem der Ansprüche 1, 2, 3 oder 4, dadurch gekennzeichnet, dass die Einrichtung zum Zerkleinern und Mitnehmen einerseits einen herausnehmbar auf der Welle (10) eines ortsfesten Motors (9) eingesetzten, als Scheibe ausgebildeten Rotor und andererseits einen Stator aufweist, der aus einer Zylinderfläche (19) gebildet ist, die im Innern der Kammer (26) herausnehmbar eingesetzt ist.

6. Spülklosett nach einem der Ansprüche 1 bis 5, in dem die Zerkleinerungskammer (26) aus einem allgemein zylinderförmigen Gehäuse gebildet ist, dadurch gekennzeichnet, dass das Gehäuse im Innern eine zum Gehäuse konzentrische Zylinderfläche aufweist, deren Basis sich bis auf die Höhe des Rotors (11) nach unten erstreckt, wobei ein geringes Spiel bleibt, so dass der Rotor umlaufen kann, der aus einer Scheibe (17) besteht, an deren Peripherie radiale Schaufeln (14,14') vorgesehen sind, die gegenüber der Wand (19) der Zylinderfläche nach aussen angeordnet sind, wobei diese feste Zylinderfläche und die bewegliche Scheibe des Rotors mit Löchern versehen sind und wobei die Einheit einen Filterkorb bildet, durch den die Mitnahme von harten oder fremden Körpern ausgehend vom Innenraum der Kammer (26) zur Entleerungsleitung (25) behindert wird.

7. Spülklosett nach Anspruch 5, dadurch gekennzeichnet, dass die auf der Wand der Zylinderfläche und auf der Wand der Scheibe vorgesehenen Löcher als Innenborde (28,29,30,31) ausgebildet sind, die in den Wänden angeordnet sind, wo sie nach innen umgeschlagen sind und Unebenheiten bilden, wobei das Ganze eine Reibe bildet, mit der eine beschleunigte Ver- und Zerkleinerung der in der Zerkleinerungskammer (26) enthaltenen Massen durchgeführt wird.

8. Spülklosett nach einem der Ansprüche 5 oder 6, dadurch gekennzeichnet, dass die zum Gehäuse (4) konzentrische Zylinderfläche (19) formschlüssig mit der teilweisen Verschlusswand (18) verbunden ist, die den Durchgang (2) zwischen dem Boden der Schüssel (1) und der Zerkleinerungskammer (26) besetzt, wobei die durch die teilweise Verschlusswand (18) und die Zylinderfläche (19) gebildete Einheit mit einer Positionssperreinrichtung wie eine Bajonettverriegelung (20, 21) auf der die Zerkleinerungskammer umgrenzenden Gehäusewand (4) versehen ist.

9. Spülklosett nach einem der Ansprüche 1 bis 7, in dem der Antriebsmotor (9) des Rotors (11) senkrecht eingesetzt ist, die Antriebswelle (10) senkrecht nach oben verläuft und formschlüssig mit dem Boden des Gehäuses (4) verbunden ist, und die Motorwelle über zwischenliegende Dichtungsmittel (16) den Boden durchläuft und im Innern der Zerkleinerungskammer (26) herausragt, dadurch gekennzeichnet, dass die aus dem Motor (9) und dem Gehäuse (4) gebildete Einheit durch zumindest eine Schraube (22) zwangsweise gesperrt wird, die zwischenliegend zwischen der horizontalen Befestigungsfläche (27) der Schüssel und dem Boden des Motors als Höhenstellglied ausgebildet ist, indem das Gehäuse gegen die Aussenwand (3) des Bodens der Schüssel gedrängt wird, wodurch die aus Gehäuse und Motor bestehende Einheit in ihrer Stellung verankert wird und dabei doch durch Lösen der unteren Schraube leicht ausgebaut werden kann.

## Claims

1. Toilet of the type constituted by a bowl (1) supplied with water and of which the bottom part communicates via a passage (2) with a lower chamber (26) provided with removable means for crushing (19) and draining (12, 14, 14') faeces towards a downstream draining conduit (15), characterized in that the said crushing (19) and draining (12,14,14') means on the one hand, and the passage (2) between the bowl (1) and said crushing chamber (26) on the other hand, are so shaped and dimensioned that the said crushing and draining means can move from the crushing chamber (26) towards the bottom of the bowl (1) through said passage (2), thus giving access to said means from the bottom of the bowl and permitting the dismantling, removal and reassembling of said means through the open face of the bowl.

2. Toilet according to Claim 1, in which said crushing and draining means (12, 19) have the shape of a body of revolution and the passage (2) is circular, and characterized in that the maximum diameter of said crushing and draining means is less than the diameter of the passage (2), thus making it possible to remove the said means through said passage (2) towards the inside of the bowl.

3. Toilet according to Claim 1, characterized in that the passage (2) between the bowl (1) and the lower chamber or crushing chamber (26) is partly closed in the operating position by a removable closing wall (18) which can be locked in position on the bottom part (3) of the bowl, said wall being provided substantially in its centre with an opening of limited diameter to allow the evacuation of the draining water and of the faeces from the space inside the bowl towards the crushing chamber (26).

4. Toilet according to Claim 3, characterized in that the central opening provided on the partial closing wall and allowing communication, in position of operation, between the bowl (1) and the crushing chamber (26), is occupied by a diaphragm (23) of a type known per se and constituted by a film of supple material such as rubber and provided with radial slots (32, 33, 34) joining up in the centre, said slots defining V-shaped lips which can move apart under the dynamic pressure of the liquid flow when the rotor is set in rotation and return elastically to a closed position, said diaphragm constituting a screen which stops sound vibrations from passing from the rotor and draining conduit, into the inside of the bowl and to the outside.

5. Toilet according to one of Claims 1,2,3 or 4, characterized in that the crushing and draining means are constituted on the one hand by a rotor made up of a disc (12) which is removably mounted on the spindle (10) of a fixed motor (9) and on the other hand by a stator formed by a cylindrical skirt (19) removably mounted inside said crushing chamber (26).

6. Toilet according to one of Claims 1 to 5, in which the crushing chamber (26) is constituted by a casing (4) of general cylindrical shape, characterized in that said casing contains on the inside a cylindrical skirt (19) concentric to said casing, the base of said skirt extending downwards to the level of the rotor (11), a small clearance being provided to allow the rotation of said rotor, which latter is constituted by a disc (12) equipped on its periphery with radial vanes (14, 14') dispose externally with respect to the wall (19) of the skirt, said fixed skirt and movable disc of the rotor being provided with perforations and the assembly thus forming a filtering basket preventing foreign substances from being carried from the inside of the chamber (26) towards the draining conduit (15).

7. Toilet according to Claim 5, characterized in that the perforations provided in the wall of said skirt and on the wall of said disc are constituted by slashes (28, 29, 30, 31) made in said walls, and bent inwardly, said slashes constituting asperities and the whole assembly forming a rasp capable of speeding up the reduction and laceration of the faeces contained in the crushing chamber (26).

8. Toilet according to one of Claims 5 or 6, characterized in that said skirt (19) which is concentric to the casing (4) is integral with the partial closing wall (18) occupying the passage (2) between the bottom of the bowl (1) and the crushing chamber (26), the assembly consisting of the partial closing wall (18) and the skirt (19) being provided with means for locking it in position, such as a locking system (20, 21) of the bayonet type, on the wall of the casing (4) defining the crushing chamber.

9. Toilet according to any one of Claims 1 to 7, in which the motor (9) driving the rotor (11) is mounted vertically; the driving spindle (10) being disposed vertically upwards and it is integral with the bottom of the casing (4), the spindle of the motor traversing said bottom whilstsealing means (16) are interposed and project into the crushing chamber (26), and further characterized in that the assembly consisting of the motor (9) and casing (4) is forcibly locked in position by at least one screw (22) forming height-adjusting jack inserted between the horizontal base (27) of the bowl and the bottom part of the motor by pushing the casing back against the external wall (3) of the bottom part of the bowl, the casing-motor assembly thus being locked in position, whilst remaining easily dismountable by loosening the lower screw.
